# EUROPÄISCHE PATENTSCHRIFT

(11) **EP 3 488 079 B1**
(45) Veröffentlichungstag und Bekanntmachung des Hinweises auf die Patenterteilung: **09.12.2020**
(21) Anmeldenummer: 17751257.1
(22) Anmeldetag: 12.07.2017
(51) Int. Cl.: E21D 9/06

(54) **VORRICHTUNG ZUM ERSTELLEN EINES HOHLRAUMS IN EINEM BODEN**
DEVICE FOR PRODUCING A CAVITY IN A SOIL
DISPOSITIF POUR MÉNAGER UN ÉVIDEMMENT DANS UN SOL

(30) Priorität: 21.07.2016 DE 102016008762
(43) Veröffentlichungstag der Anmeldung: 29.05.2019
(62) Teilanmeldung aus: 20194145.7
(73) Patentinhaber: Herrenknecht AG, 77963 Schwanau (DE)
(72) Erfinder: PRAETORIUS, Steffen, 77963 Schwanau (DE); GERHARDT, Tobias, 79331 Teningen (DE); PETERS, Marc, 79108 Freiburg (DE)
(74) Vertreter: Klickow & Wetzel PartGmbB
(86) Internationale Anmeldenummer: PCT/EP2017/067647
(87) Internationale Veröffentlichungsnummer: WO 2018/015258

(56) Entgegenhaltungen:
- DE-A1- 3 047 161
- DE-A1- 19 508 703
- FR-A- 1 338 375
- JP-A- S54 144 741
- JP-U- H01 102 289

## Beschreibung

Die Erfindung betrifft eine Vorrichtung zum Erstellen eines Hohlraums in einem Boden von einem Startpunkt zu einem Zielpunkt entlang einer Bohrlinie zum Einbringen von Ausbau zum Offenhalten des Hohlraums mit einem Vortriebskopf an dessen äußeren Ende wenigstens ein Schneidelement in Form einer Ringschneide zum Lösen des Bodens vorgesehen ist, wobei der Vortrieb über eine Vorschubeinrichtung erfolgt, wobei der Vortriebskopf einen Aufnahmeraum aufweist, der eine Öffnung aufweist, an die eine Abförderleitung angeschlossen ist, und in dem wenigstens zwei erste Düsen zum Abgeben einer Flüssigkeit zum Abtransport des gelösten Bodens aus dem Aufnahmeraum vorgesehen sind, die so vorgesehen sind, dass ihre Abgabeöffnungen in Richtung der Öffnung der Abförderleitung ausgerichtet sind, und wobei wenigstens zwei zweite Düsen vorgesehen sind, die so angeordnet sind, dass ihre Abgabeöffnungen auf den zu lösenden Boden gerichtet sind.

Eine solche Vorrichtung ist aus der DE 4 217 293 C2 bekannt. Hier werden Steinzeugrohre über einen Pressenrahmen aus einer Startgrube in den Boden eingebracht. Vor den Steinzeugrohren ist ein Vortriebskopf angeordnet, der an seinem äußeren Ende ein Schneidwerkzeug zum Lösen des Bodens aufweist. Der Vortriebskopf weist einen Aufnahmeraum für den über die Schneide gelösten Boden auf. In diesem Aufnahmeraum ist eine Rotationsdüse angeordnet, die Flüssigkeit strahlenförmig abgibt, wobei die Orientierung der Düsen in Richtung der Steinzeugrohre weg von der Schneide vorgesehen ist. Der in den Aufnahmeraum eindringende Boden wird von den Flüssigkeitsstrahlen erfasst und in Richtung der Startgrube durch die Steinzeugrohre bewegt. Je nach Bindigkeit des zu lösenden Bodens wird der Kopf mit den Düsen näher an die Schneide herangebracht (bindig) oder von dieser Seite weg angeordnet (Sandboden).

Nachteilig, insbesondere bei sehr bindigen Böden, ist hier, dass der hier gezeigte Vortriebskopf verstopfen kann bzw. der Boden pfropfenartig von der Schneide gelöst wird, ohne dass dieser den Strahlbereich als solches überhaupt erreicht, sodass es hier nicht zu einer Auflösung des Pfropfens und damit zur Verstopfung kommen kann.

Weiterhin bekannt ist eine solche Vorrichtung aus FR 1338375 A. Hier ist eine Vortriebsmaschine für einen Schildvortrieb im wasserführenden Lockergestein offenbart. Der vordere Abschnitt der Maschine weist eine Ringschneide auf. Hinter dieser ist ein Aufnahmebereich vorgesehen, in den der gelöste Boden hineinrutscht. Es sind verschiedene Düsen vorgesehen, die Flüssigkeiten abgeben, um diese mit dem gelösten Boden zu vermischen. Die Vortriebsmaschine weist einen komplizierten Aufbau auf und ist hinsichtlich der Abförderung des gelösten Bodens verbesserungswürdig.

Aufgabe der Erfindung ist daher, die vorgenannten Nachteile zu überwinden.

Gelöst wird dieses dadurch, die wenigstens zwei Düsen der ersten Düsen so ausgerichtet sind, dass sich die von den Düsen abgegebenen Flüssigkeitsstrahlen in einem Punkt in der Öffnung schneiden, und/oder wobei die zweiten Düsen so ausgerichtet sind, dass sich die von den zweiten Düsen abgegebenen Flüssigkeitsstrahlen in einem Bereich schneiden, der sich außerhalb des Vortriebskopfes im zu lösenden Boden befindet.

Hierdurch ist vorteilhaft, dass der Boden bereits beim Lösen zerkleinert und mit der Flüssigkeit vermischt wird, wodurch eine bessere Abförderung gewährleistet wird und Verstopfungen vermieden werden. Weiterhin ist vorteilhaft, insbesondere für größere Durchmesser > 600mm, dass der Bohrkopf oder auch die Bohrrohre nicht gedreht werden müssen. Dadurch kann die notwendige Verfahrenstechnik wie Pressenrahmen etc. einfacher ausfallen. Dadurch, dass wenigstens zwei Düsen vorgesehen sind, die in Richtung der Öffnung, der Wandung und/oder dem Boden ausgerichtet sind, werden die Zerkleinerung und die Abförderung des gelösten Bodens verbessert. Dadurch, dass sich die von den Düsen abgegebenen Flüssigkeitsstrahlen in einem Punkt schneiden. werden die Zerkleinerung und die Abförderung des gelösten Bodens verbessert. Weiterhin wird die Energie der Flüssigkeitsstrahlen in einem Punkt fokussiert.

Eine weitere Lehre der Erfindung sieht vor, dass wenigstens zwei dritte Düse vorgesehen sind, die so angeordnet sind, dass ihre Abgabeöffnung im Wesentlichen auf eine gegenüberliegende Wandung des Aufnahmeraums gerichtet ist. Hierdurch wird die Zerkleinerung und Auflösung des Bodens weiter verbessert. Dabei ist vorteilhaft, dass die wenigstens zwei Düsen der dritten Düsen so ausgerichtet sind, dass sich die von den Düsen abgegebenen Flüssigkeitsstrahlen in einem Bereich schneiden. Weiterhin ist dabei vorteilhaft, dass die wenigstens zwei dritten Düsen im Aufnahmeraum rechtwinklig zur Vortriebsrichtung vorgesehen sind.

Eine weitere Lehre der Erfindung sieht vor, dass die wenigstens zwei ersten, die wenigstens zwei zweiten und die wenigstens zwei dritten Düsen an der Wandung des Aufnahmeraums angeordnet sind.

Eine weitere Lehre der Erfindung sieht vor, dass die wenigstens zwei ersten, die wenigstens zwei zweiten und/oder die wenigstens zwei dritten Düsen separat schaltbar sind. Hierdurch kann der Einsatz von Flüssigkeit optimal an die Bodengegebenheiten angepasst werden.

Eine weitere Lehre der Erfindung sieht vor, dass es sich bei dem Ausbau um Vortriebsrohre, Tunnelsegmente, Rohrsegmente oder Rohrleitungen handelt.

Eine weitere Lehre der Erfindung sieht vor, dass es sich bei wenigstens einer der ersten, zweiten und/oder dritten Düsen um Vollstrahldüsen handelt. Hierunter wird eine Düse verstanden die einen gebündelten Strahl abgibt, der im Wesentlichen als Punktstrahl auf ein Hindernis auftritt. Hierbei wird die Energie optimal punktuell abgegeben. Dieses ist vorteilhaft, wenn größere Objekte gezielt zerkleinert werden sollen oder fortbewegt werden sollen.

Eine weitere Lehre der Erfindung sieht vor, dass die wenigstens zwei ersten Düsen als Vollstrahldüse ausgeführt sind. Dieses ist vorteilhaft, wenn größere Objekte gezielt im hinteren Bereich des Aufnahmeraums des Vortriebskopfes zerkleinert werden sollen oder fortbewegt werden sollen.

Eine weitere Lehre der Erfindung sieht vor, dass es sich bei wenigstens einer der ersten, zweiten und/oder dritten Düsen um Flachstrahldüsen handelt. Eine weitere Lehre der Erfindung sieht vor, dass die wenigstens eine der zweiten und/oder die wenigstens eine der dritten Düse als Flachstrahldüse ausgeführt ist. Hierunter wird eine Düse verstanden, die eine Strahl abgibt, der sich wenigstens in eine Richtung auffächert, wodurch eine breitere Schneidwirkung am bedüsten Objekt erfolgt. Die Punktenergie des Strahls wird geringer, wodurch sich die Eindringtiefe in den Boden reduziert, gleichzeitig aber eine größerflächige Zerkleinerung bewirkt wird.

Eine weitere Lehre der Erfindung sieht vor, dass der Aufnahmeraum konusförmig ausgeführt ist. Alternativ können auch andere Formen vorgesehen werden. Der Konus eignet sich insbesondere, wenn der gelöste Boden über die Schwerkraft abgefördert werden kann.

Eine weitere Lehre der Erfindung sieht vor, dass der Aufnahmeraum in seiner Wandung einen Abschnitt aufweist, in dem die Düsen angeordnet sind. Hierdurch ist es möglich in einem Bereich mehrere Düsen vorzusehen, die unterschiedlich ausgerichtet sind.

Eine weitere Lehre der Erfindung sieht vor, dass die erste Düse so angeordnet ist, dass der abgegebene Flüssigkeitsstrahl parallel zur Oberfläche des Aufnahmeraums abgegeben wird. Hierdurch wird die Reinigungs- und Transportwirkung gegenüber der Wandung von dem gelösten Boden verbessert.

Eine weitere Lehre der Erfindung sieht vor, dass es sich bei der Vorrichtung um eine Vorrichtung zum vertikalen Erstellen eines Hohlraums handelt.

Nachfolgend wird die Erfindung anhand eines Ausführungsbeispiels in Verbindung mit einer Zeichnung näher erläutert. Dabei zeigen:
Fig. 1a eine Draufsicht auf eine erfindungsgemäße Vorrichtung,
Fig. 1b eine alternative Darstellung mit dargestellten Flüssigkeitsstrahlen analog Fig. 1a,
Fig. 2a eine Schnittansicht zu Fig. 1a im Schnitt D,
Fig. 2b eine weitere Darstellung zu Fig. 2a mit dargestellten Flüssigkeitsstrahlen aus den ersten Düsen,
Fig. 2c eine weitere Ansicht zu Fig. 2a mit sämtlichen Flüssigkeitsstrahlen,
Fig. 3a eine Schnittansicht des Schnitts B gemäß Fig. 1a,
Fig. 3b eine ergänzende Darstellung zu Fig. 3a mit Flüssigkeitsstrahlen der zweiten Düsen,
Fig. 3c eine weitere Darstellung zu Fig. 3a mit sämtlichen Flüssigkeitsstrahlen,
Fig. 4a eine Schnittansicht gemäß Schnitt C aus Fig. 1a,
Fig. 4b eine weitere Ansicht zu Fig. 4a mit Flüssigkeitsstrahlen der dritten Düsen,
Fig. 4c eine weitere Ansicht zu Fig. 4a mit sämtlichen Flüssigkeitsstrahlen, und
Fig. 5 eine schematische Darstellung eines Vortriebsystems mit erfindungsgemäßer Vorrichtung.

Die Figuren zeigen eine Vorrichtung 10 mit einem Vortriebskopf 11, an dessen äußeren Ende ein Schneidelement 12 zum Lösen des Bodens vorgesehen ist auf der gegenüberliegenden Seite weist der Vortriebskopf 11 einen Anschluss 13 für einen Ausbau 14 auf, bei denen es sich um Vortriebsrohre, Tunnelsegmente, Rohrsegmente oder Rohrleitungen handeln kann. Der Vortriebskopf 11 weist einen Aufnahmeraum 15 auf, der konisch ausgeführt ist. Alternativ sind andere Formen wie beispielsweise zylindrisch oder teilkonisch möglich. Am oberen Ende ist der Aufnahmeraum 15 mit dem Schneidelement 12 verbunden. An seinem unteren Ende im konischen Zentrum weist der Aufnahmeraum 15 eine Öffnung 16 auf, an der eine Abförderleitung 17 angeschlossen ist. In der Abförderleitung 17 kann eine Pumpe 18 vorgesehen sein, um die Mischung ausgelösten Boden und Flüssigkeit ab zu fördern.

In der hierbei abschnittsweise konisch ausgeführten Innenfläche 19 des Aufnahmeraums 15 ist eine Vertiefung 20 vorgesehen, die sich kreisförmig über den gesamten Konus horizontal erstreckt. Alternativ können hier einzelner Vertiefungen an verschiedenen Stellen des Konus vorgesehen sein. In der Vertiefung 20 sind mehrere erste Düsen 21 vorgesehen, die so angeordnet sind, dass der von der Düse 21 abgegebene Flüssigkeitsstrahl 31 im Wesentlichen parallel zur konischen Innenfläche 19 verläuft. Vorteil der Weise sind die Düsen dabei so ausgerichtet, dass sich diese Strahlen in einem Punkt 22 in der Öffnung 16 treffen. Durch diese vorteilhafte Ausgestaltung ist es möglich, den gelösten Boden, der sich in diesem Bereich des Aufnahmeraums 15 befindet, zu zerkleinern, sofern dieses noch nicht geschehen ist und gleichzeitig entlang der Innenfläche 19 hin zur Öffnung 16 zu bewegen.

Des Weiteren sind in der Vertiefung 20 mehrere zweite Düsen 23 vorgesehen, die so angeordnet sind, dass der von diesen abgegebene Flüssigkeitsstrahl 33 hin zum Schneidelement 12 gerichtet ist. Vorteilhafterweise sind die Düsen 23 dabei so vorgesehen, dass sich die Strahlen 33 in einem Bereich 24 treffen, der außerhalb des Vortriebskopfes 11 im Boden befindet. Durch diese Strahlen 33 wird im Bereich 24 im Boden eine Art Einbruch bewirkt, in denen sich dann der durch das Schneidelement 12 gelöste und verdrängte Boden hineinbewegen kann. Hierdurch wird das Lösen und Abtransportieren des Bodens durch den Vortriebskopf 11, insbesondere bei bindigen Böden, erleichtert.

Des Weiteren sind in der Vertiefung 20 dritte Düsen 25 angeordnet, die im Wesentlichen auf die gegenüberliegende Innenfläche 19 des Aufnahmeraums 15 gerichtet sind. Vorteilhafterweise sind sie dabei im Wesentlichen rechtwinklig vorgesehen, sodass sich deren Strahlen 35 in einem Bereich 26 treffen. Dieser Bereich liegt vorzugsweise auf der Höhe des Übergangsbereichs 27 zwischen Schneidelement 12 und Aufnahmeraum 15. Durch das vorsehen der dritten Düsen wird im Bereich 26 der eintretende Boden zerkleinert und gelöst durch die Flüssigkeitsstrahlen 35.

Die Düsen 21, 23, 25 sind mit einer Zuführleitung 28 verbunden, in der eine Pumpe 29 vorgesehen ist. Über die Zuführleitung 28 wird die über die Düsen 21, 23, 25 abzugebende Flüssigkeit zugeführt.

Fig. 1a zeigt eine Draufsicht auf die erfindungsgemäße Vorrichtung 10. Zu sehen ist dabei der Vortriebskopf 11, mit der Schneideinheit 12 und dem Aufnahmeraum 15. Mittig im Aufnahmeraum 15 ist die Öffnung 16 vorgesehen. Des Weiteren gezeigt ist die Vertiefung 20 mit den zweiten Düsen 23. Fig. 1b zeigt eine alternative Ansicht zu Fig. 1a mit den jeweiligen von den Düsen 21, 23, 25 abgegebenen Flüssigkeitsstrahlen 31, 33 35. Hierbei gibt die erste Düse 21 einen Flüssigkeitsstrahl 31 als Vollstrahl bzw. Punktstrahl ab. Die zweite Düse 23 gibt einen Flächenstrahl 33 ab. Die dritte Düse gibt ebenfalls einen Flüssigkeitsstrahl 35 ab, bei dem es sich hier ebenfalls bevorzugt um einen Flächenstrahl handelt. Weiterhin in den Figuren Fig. 1a und Fig. 1b dargestellt sind die Schnittflächen B-B, C-C und D-D. Die Schnittfläche B-B ist in den Figuren 3a bis 3c dargestellt. Die Schnittfläche C-C ist in den Figuren 4a bis 4c dargestellt und die Schnittebene D-D ist in den Figuren 2a bis 2c dargestellt.

Die Schnittfläche C-C ist dabei so gewählt, dass sie einen Schnitt durch zwei Düsen der zweiten Düsen 23 zeigt. Die Schnittebene B-B ist dabei so gewählt, dass sie einen Schnitt durch zwei Düsen der dritten Düsen 25 zeigt. Die Schnittebene B-B ist dabei so gewählt, dass sie einen Schnitt durch zwei erste Düsen 21 zeigt. Die Figuren 2a, 3a und 4a zeigen dabei jeweils den Schnitt durch den erfindungsgemäßen Vortriebskopf 11 ohne die Darstellung der jeweiligen Flüssigkeitsstrahlen 31, 33, 35. Die Figuren 2b, 3b, 4b zeigen dabei jeweils den Schnitt durch den erfindungsgemäßen Vortriebskopf 11 mit dem jeweiligen Flüssigkeitsstrahl 31, 33, 35 der jeweiligen geschnittenen Düsen. Die Figuren 2c, 3c, 4c zeigen den jeweiligen Schnitt durch den erfindungsgemäßen Vortriebskopf 11 mit den Flüssigkeitsstrahlen 31, 33, 35 aller Düsen.

Fig. 5 zeigt die erfindungsgemäße Vorrichtung 10 beim Erstellen eines Hohlraums im Boden 30. Dabei wird aus einer Strecke 32, alternativ auch aus einem Startschacht oder dergleichen, der Hohlraum (nicht dargestellt) aufgefahren. Die Strecke 32 ist mit einem Ausbau 34 (hier ein Tunnelausbau) versehen. In der Strecke 32 ist ein schematisch dargestellter Pressenrahmen 36 mit Hydraulikzylinder 37 und einer Vorschubplatte 38 vorgesehen.

Durch eine Öffnung 39 im Ausbau 34 hindurch erfolgt das Auffahren des Hohlraums. Dafür sind Rohrschüsse 14 vorgesehen, an deren vorderen Ende der Vortriebskopf 11 angeordnet ist. Die Öffnung 39 wird zwischen Ausbau 34 und entsprechendem Rohrschuss 14 über eine Dichtung 40 abgedichtet. Das Auffahren selber erfolgt nach dem bekannten Vorpressverfahren.

Je nach Beschaffenheit des Bodens kann das Lockergestein lediglich durch die Schneide 12 in Verbindung mit einem Flüssigkeitsstrahl 31 aus der Düse 21 gelöst und abgefördert werden. Steigt die Bindigkeit des Bodens an, kann ergänzend die zweite Düsenreihe 23 zur Verbesserung des Löseprozesses des Bodens und/oder die dritte Düsenreihe 25 zu schalten, um hier dann das Zerkleinern des Bodens und das Lösen des Bodens zu vereinfachen.

## Patentansprüche

1. Vorrichtung zum Erstellen eines Hohlraums in einem Boden von einem Startpunkt zu einem Zielpunkt entlang einer Bohrlinie zum Einbringen von Ausbau zum Offenhalten des Hohlraums mit einem Vortriebskopf (10) an dessen äußeren Ende wenigstens ein Schneidelement (12) in Form einer Ringschneide zum Lösen des Bodens vorgesehen ist, wobei der Vortrieb über eine Vorschubeinrichtung erfolgt, wobei der Vortriebskopf (10) einen Aufnahmeraum (15) aufweist, der eine Öffnung (16) aufweist, an die eine Abförderleitung (17) angeschlossen ist, und in dem wenigstens zwei erste Düsen (21) zum Abgeben einer Flüssigkeit zum Abtransport des gelösten Bodens aus dem Aufnahmeraum (15) vorgesehen sind, die so vorgesehen sind, dass ihre Abgabeöffnungen in Richtung der Öffnung (16) der Abförderleitung (17) ausgerichtet sind, und wobei wenigstens zwei zweite Düsen (23) vorgesehen sind, die so angeordnet sind, dass ihre Abgabeöffnungen auf den zu lösenden Boden (30) gerichtet sind, **dadurch gekennzeichnet, dass** die wenigstens zwei Düsen der ersten Düsen (21) so ausgerichtet sind, dass sich die von den Düsen (21, 23) abgegebenen Flüssigkeitsstrahlen in einem Punkt (22) in der Öffnung (16) schneiden, und/oder wobei die zweiten Düsen (23) so ausgerichtet sind, dass sich die von den zweiten Düsen (23) abgegebenen Flüssigkeitsstrahlen in einem Bereich (24) schneiden, der sich außerhalb des Vortriebskopfes (10) im zu lösenden Boden befindet.

2. Vorrichtung nach Anspruch 1, **dadurch gekennzeichnet, dass** wenigstens zwei dritte Düsen (25) vorgesehen sind, die so angeordnet sind, dass ihre Abgabeöffnungen auf eine gegenüberliegende Wandung (19) des Aufnahmeraums (15) gerichtet sind.

3. Vorrichtung nach Anspruch 2, **dadurch gekennzeichnet, dass** die wenigstens zwei Düsen der dritten Düsen (25) so ausgerichtet sind, dass sich die von den Düsen (25) abgegebenen Flüssigkeitsstrahlen in einem Bereich (26) schneiden.

4. Vorrichtung nach Anspruch 2 oder 3, **dadurch gekennzeichnet, dass** die wenigstens zwei dritten Düsen (25) im Aufnahmeraum (15) rechtwinklig zur Vortriebsrichtung vorgesehen sind.

5. Vorrichtung nach einem der Ansprüche 1 bis 4, **dadurch gekennzeichnet, dass** die wenigstens zwei ersten, die wenigstens zwei zweiten und die wenigstens zwei dritten Düsen (21, 23, 25) an der Wandung (19) des Aufnahmeraums angeordnet sind.

6. Vorrichtung nach einem der Ansprüche 1 bis 5, **dadurch gekennzeichnet, dass** die wenigstens zwei ersten, die wenigstens zwei zweiten und/oder die wenigstens zwei dritten Düsen (21, 23, 25) separat schaltbar sind.

7. Vorrichtung nach einem der Ansprüche 1 bis 6, **dadurch gekennzeichnet, dass** es sich bei dem Ausbau (14) um Vortriebsrohre, Tunnelsegmente, Rohrsegmente oder Rohrleitungen handelt.

8. Vorrichtung nach einem der Ansprüche 1 bis 7, **dadurch gekennzeichnet, dass** es sich bei wenigstens einer der ersten, zweiten und/oder dritten Düsen (21, 23, 25) um Vollstrahldüsen handelt.

9. Vorrichtung nach Anspruch 8, **dadurch gekennzeichnet, dass** die wenigstens zwei ersten Düsen (21) als Vollstrahldüsen ausgeführt sind.

10. Vorrichtung nach einem der Ansprüche 1 bis 9, **dadurch gekennzeichnet, dass** es sich bei wenigstens einer der ersten, zweiten und/oder dritten Düsen (21, 23, 25) um Flachstrahldüsen handelt.

11. Vorrichtung nach Anspruch 10, **dadurch gekennzeichnet, dass** die wenigstens eine der zweiten und/oder die wenigstens eine der dritten Düsen (23, 25) als Flachstrahldüse ausgeführt sind.

12. Vorrichtung nach einem der Ansprüche 1 bis 11, **dadurch gekennzeichnet, dass** der Aufnahmeraum (15) konusförmig ausgeführt ist.

13. Vorrichtung nach einem der Ansprüche 1 bis 12, **dadurch gekennzeichnet, dass** der Aufnahmeraum (15) in seiner Wandung (19) einen Abschnitt (20) aufweist, in dem die Düsen (21, 23, 25) angeordnet sind.

14. Vorrichtung nach einem der Ansprüche 1 bis 13, **dadurch gekennzeichnet, dass** die ersten Düsen (21) so angeordnet sind, dass der abgegebene Flüssigkeitsstrahl (31) parallel zur Oberfläche (19) des Aufnahmeraums (15) abgegeben wird.

15. Vorrichtung nach einem der Ansprüche 1 bis 14, **dadurch gekennzeichnet, dass** es sich bei der Vorrichtung um eine Vorrichtung zum vertikalen Erstellen eines Hohlraums handelt.

## Claims

1. Apparatus for creating a cavity in the ground from a starting point to a target point along a boring line for the introduction of a support system for keeping the cavity open, having a driving head (10), at the outer end of which at least one cutting element (12) in the form of an annular cutter for breaking up the ground is provided, wherein driving takes place via an advancing device, wherein the driving head (10) has a receiving space (15) that has an opening (16) to which a discharging line (17) is connected, at least two first nozzles (21) for delivering a liquid for transporting away the broken-up ground from the receiving space (15) being provided in said driving head (10), said nozzles (21) being provided such that the delivery openings thereof are oriented in the direction of the opening (16) in the discharging line (17), and wherein at least two second nozzles (23) are provided, which are arranged such that the delivery openings thereof are directed towards the ground (30) to be broken up, **characterized in that** the at least two nozzles of the first nozzles (21) are oriented such that the liquid jets delivered by the nozzles (21, 23) intersect at a point (22) in the opening (16), and/or wherein the second nozzles (23) are oriented such that the liquid jets delivered by the second nozzles (23) intersect in a region (24) that is located outside the driving head (10) in the ground to be broken up.

2. Apparatus according to Claim 1, **characterized in that** at least two third nozzles (25) are provided, which are arranged such that the delivery openings thereof are directed towards an opposite wall (19) of the receiving space (15).

3. Apparatus according to Claim 2, **characterized in that** the at least two nozzles of the third nozzles (25) are oriented such that the liquid jets delivered by the nozzles (25) intersect in a region (26).

4. Apparatus according to Claim 2 or 3, **characterized in that** the at least two third nozzles (25) are provided in the receiving space (15) at right angles to the driving direction.

5. Apparatus according to one of Claims 1 to 4, **characterized in that** the at least two first, the at least two second and the at least two third nozzles (21, 23, 25) are arranged on the wall (19) of the receiving space.

6. Apparatus according to one of Claims 1 to 5, **characterized in that** the at least two first, the at least two second and/or the at least two third nozzles (21, 23, 25) are selectable separately.

7. Apparatus according to one of Claims 1 to 6, **characterized in that** the support system (14) consists of jacking pipes, tunnel segments, pipe segments or pipelines.

8. Apparatus according to one of Claims 1 to 7, **characterized in that** at least one of the first, second and/or third nozzles (21, 23, 25) is a full jet nozzle.

9. Apparatus according to Claim 8, **characterized in that** the at least two first nozzles (21) are embodied as full jet nozzles.

10. Apparatus according to one of Claims 1 to 9, **characterized in that** at least one of the first, second and/or third nozzles (21, 23, 25) is a flat jet nozzle.

11. Apparatus according to Claim 10, **characterized in that** the at least one of the second and/or the at least one of the third nozzles (23, 25) is embodied as a flat jet nozzle.

12. Apparatus according to one of Claims 1 to 11, **characterized in that** the receiving space (15) is embodied in a conical manner.

13. Apparatus according to one of Claims 1 to 12, **characterized in that** the receiving space (15) has in its wall (19) a portion (20) in which the nozzles (21, 23, 25) are arranged.

14. Apparatus according to one of Claims 1 to 13, **characterized in that** the first nozzles (21) are arranged such that the delivered liquid jet (31) is delivered parallel to the surface (19) of the receiving space (15).

15. Apparatus according to one of Claims 1 to 14, **characterized in that** the apparatus is an apparatus for vertically creating a cavity.

## Revendications

1. Arrangement pour créer un espace creux dans un sol à partir d'un point de départ jusqu'à un point de destination le long d'une ligne de perçage en vue d'introduire une extension servant à maintenir l'espace creux ouvert, comprenant une tête d'avancement (10) à l'extrémité de laquelle se trouve au moins un élément de coupe (12) sous la forme d'une lame circulaire destinée à désagréger le sol, l'avancement s'effectuant par le biais d'un dispositif d'avance, la tête d'avancement (10) possédant un espace d'accueil (15) qui possède une ouverture (16) au niveau de laquelle est raccordée une conduite d'évacuation (17), et dans laquelle se trouvent au moins deux premières buses (21) destinées à délivrer un liquide servant à évacuer le sol désagrégé hors de l'espace d'accueil (15), lesquelles sont disposées de telle sorte que leurs ouvertures de décharge sont orientées en direction de l'ouverture (16) de la conduite d'évacuation (17), et au moins deux deuxièmes buses (23) étant présentes, lesquelles sont disposées de telle sorte que leurs ouvertures de décharge sont orientées sur le sol (30) à désagréger, **caractérisé en ce que** les au moins deux buses des premières buses (21) sont orientées de telle sorte que les jets de liquide délivrés par les buses (21, 23) se croisent en un point (22) dans l'ouverture (16) et/ou les deuxièmes buses (23) étant orientées de telle sorte que les jets de liquide délivrés par les deuxièmes buses (23) se croisent dans une zone (24) qui se trouve en-dehors de la tête d'avancement (10) dans le sol à désagréger.

2. Arrangement selon la revendication 1, **caractérisé en ce qu'**au moins deux troisièmes buses (25) sont présentes, lesquelles sont disposées de telle sorte que leurs ouvertures de décharge sont orientées sur une paroi (19) opposée de l'espace d'accueil (15).

3. Arrangement selon la revendication 2, **caractérisé en ce qu'**au moins deux buses des troisièmes buses (25) sont orientées de telle sorte que les jets de liquide délivrés par les troisièmes buses (25) se croisent dans une zone (26).

4. Arrangement selon la revendication 2 ou 3, **caractérisé en ce que** les au moins deux troisièmes buses (25) sont disposées dans l'espace d'accueil (15) perpendiculairement à la direction d'avancement.

5. Arrangement selon l'une des revendications 1 à 4, **caractérisé en ce que** les au moins deux premières, les au moins deux deuxièmes et les au moins deux troisièmes buses (21, 23, 25) sont disposées au niveau de la paroi (19) de l'espace d'accueil.

6. Arrangement selon l'une des revendications 1 à 5, **caractérisé en ce que** les au moins deux premières, les au moins deux deuxièmes et/ou les au moins deux troisièmes buses (21, 23, 25) peuvent être commutées séparément.

7. Arrangement selon l'une des revendications 1 à 6, **caractérisé en ce que** l'extension (14) est des tubes d'avance, des segments de tunnel, des segments tubulaires ou des conduites tubulaires.

8. Arrangement selon l'une des revendications 1 à 7, **caractérisé en ce qu'**au moins l'une des premières, deuxièmes et/ou troisièmes buses (21, 23, 25) est une buse à jet plein.

9. Arrangement selon la revendication 8, **caractérisé en ce que** les au moins deux premières buses (21) sont réalisées sous la forme de buses à jet plein.

10. Arrangement selon l'une des revendications 1 à 9, **caractérisé en ce qu'**au moins l'une des premières, deuxièmes et/ou troisièmes buses (21, 23, 25) est une buse à jet plat.

11. Arrangement selon la revendication 10, **caractérisé en ce que** l'au moins une des deuxièmes et/ou l'au moins une des troisièmes buses (23, 25) est réalisée sous la forme d'une buse à jet plat.

12. Arrangement selon l'une des revendications 1 à 11, **caractérisé en ce que** l'espace d'accueil (15) est réalisé en forme de cône.

13. Arrangement selon l'une des revendications 1 à 12, **caractérisé en ce que** l'espace d'accueil (15) possède dans sa paroi (19) une portion (20) dans laquelle sont disposées les buses (21, 23, 25).

14. Arrangement selon l'une des revendications 1 à 13, **caractérisé en ce que** les premières buses (21) sont disposées de telle sorte que le jet de liquide (31) délivré est délivré parallèlement à la surface (19) de l'espace d'accueil (15).

15. Arrangement selon l'une des revendications 1 à 14, **caractérisé en ce que** l'arrangement est un arrangement destiné à la création verticale d'un espace creux.
